# EUROPÄISCHE PATENTSCHRIFT

(11) **EP 0 578 081 B1**
(45) Veröffentlichungstag und Bekanntmachung des Hinweises auf die Patenterteilung: **13.03.1996**
(21) Anmeldenummer: 93110205.7
(22) Anmeldetag: 25.06.1993
(51) Int. Cl.: A47L 9/28, A47L 9/26

(54) **Aggregateinheit für einen Staubsauger**
Vacuum cleaner mounting unit
Unité de montage pour aspirateur

(30) Priorität: 09.07.1992 DE 4222587
(43) Veröffentlichungstag der Anmeldung: 12.01.1994
(73) Patentinhaber: SIEMENS AKTIENGESELLSCHAFT, D-80333 München (DE)
(72) Erfinder: Sykora, Vladimir, W-8740 Neustadt/S (DE)

(56) Entgegenhaltungen:
- EP-A- 0 365 797
- DE-U- 8 813 915
- DE-U- 9 100 815
- FR-A- 2 132 605
- PATENT ABSTRACTS OF JAPAN, Bd. 17, Nr. 243 (C-1058)17. Mai 1993;& JP-A-4371123
- PATENT ABSTRACTS OF JAPAN, Bd. 16, Nr. 334 (C-964)21. Juli 1992;& JP-A-4097732

## Beschreibung

Die Erfindung betrifft eine Baueinheit für einen Staubsauger.

Bei einem durch die EP-A-0 365 797 bekannten Staubsauger ist in einem in dessen Gehäuse vorgesehenen Motorraum ein Gebläseaggregat eingebaut, das über Leitungen mit einer ebenfalls im Motorraum angeordneten, die für die Drehzahlsteuerung des Gebläseaggregates notwendigen Steuerelemente enthaltenden Leiterplatte verbunden ist. An die Leiterplatte ist ferner eine das Anschlußkabel des Staubsaugers enthaltende Kabeltrommel angeschlossen. Das Gebläseaggregat, die Kabeltrommel und die Leiterplatte müssen bei diesem Staubsauger einzeln in dem Motorraum des Staubsaugergehäuses montiert werden, was durch die engen Raumverhältnisse in dem Staubsaugergehäuse erschwert wird. Eine Montage mittels Automaten ist bei diesem Staubsauger praktisch nicht möglich.

Der Erfindung liegt die Aufgabe zugrunde, eine Baueinheit für einen Staubsauger zu schaffen, bei der die zur Baueinheit gehörenden Elemente wesentlich einfacher montierbar sind.

Diese Aufgabe ist bei einer Baueinheit für einen Staubsauger gelöst, die ein ein in einen entsprechenden Einbauraum des Staubsaugers einsetzbares Kapselgehäuse aufweist, in das ein Gebläseaggregat eingebaut ist und an dem sowohl eine das Anschlußkabel des Staubsaugers tragende Kabeltrommel als auch eine mit den für den Betrieb des Staubsaugers erforderlichen elektrischen Steuerelementen bestückte Tragplatte angebaut sind, wobei die an der Tragplatte angeordneten und durch an der Tragplatte vorgesehene elektrische Verbindungselemente untereinander funktionsgerecht verbundenen Steuerelemente mittels an der Tragplatte vorgesehener Kontaktelemente und auch mit dem Anschlußkabel und dem Motor des Gebläseaggregates verbindbar sind.

Die die Baueinheit bildenden Elemente können außerhalb des Einbauraumes des Staubsaugers zu der Baueinheit zusammengefügt werden, die dann als komplettes Bauteil in den Einbauraum des Staubsaugers eingesetzt wird.

Die Ansprüche 2,4,6 und 7 beschreiben konstruktive Ausgestaltungen der Baueinheit, die ein Zusammenfügen der einzelnen Elemente der Baueinheit durch Steckmontage ermöglichen. Somit kann diese Montage, da sie nur geradlinige Montagebewegungen erfordert, insbesondere mittels Montageautomaten ausgeführt werden.

Anhand eines in der Zeichnung dargestellten Ausführungsbeispieles wird die Erfindung nachfolgend näher beschrieben. Es zeigt:
- FIG 1: eine Baueinheit im Längsschnitt,
- FIG 2: eine Baueinheit im Querschnitt,
- FIG 3: eine Baueinheit in Draufsicht,
- FIG 4: einen Teilschnitt entlang der Linie IV-IV in FIG 1.

Mit 1 ist ein topfförmiges Kapselgehäuse bezeichnet, das durch einen Deckelteil 2 verschließbar und durch eine am Deckelteil 2 umlaufend angeordnete Dichtschnur 3 abgedichtet ist. In das Kapselgehäuse 1 ist ein aus einem Gebläse 4 und einem Motor 5 bestehendes Gebläseaggregat eingesetzt, wobei im Topfteil 6 des Kapselgehäuses 1 entsprechende Aufnahmen 7 angeformt sind, auf die das Gebläseaggregat 4,5 beim Einbringen in das Kapselgehäuse 1 aufgesetzt ist. An dem Deckelteil 2 sind entsprechende Haltevorsprünge 8 vorgesehen, durch die das auf die Aufnahmen 7 aufgesetzte Gebläseaggregat 4,5 nach dem Anbringen des Deckelteiles 2 an dem Kapselgehäuse 1 in seiner Lage gesichert ist. Es bedarf somit keiner gesonderten Befestigung des Gebläseaggregates 4,5 in dem Kapselgehäuse 1. Das Kapselgehäuse 1 weist auf seiner einen Gehäuseseite eine von einem Dichtungselement 9 umgebene Anschlußöffnung 10 auf, hinter der die Ansaugöffnung 11 des Gebläses 4 liegt. Mit der Anschlußöffnung 10 wird das Kapselgehäuse 1 beim Einbau in einen Staubsauger mit einer in der zwischen dem Staub- und Gebläseraum des Staubsaugers angeordneten Trennwand vorgesehenen Durchtrittsöffnung gekoppelt.

Auf der einen um 90° gegenüber der mit der Anschlußöffnung 10 versehenen Gehäuseseite versetzten Gehäuseseite ist eine Tragplatte 12 und eine Kabeltrommel 13, auf die das Anschlußkabel 14 des Staubsaugers aufwickelbar ist, an dem Kapselgehäuse 1 anmontiert. Die Tragplatte 12 ist in U-förmige am Kapselgehäuse 1 angeformte Schienen 15 eingesteckt und die Kabeltrommel 13 mit an ihrem feststehenden Gehäuseteil 16 vorgesehenen Ösen 17 an entsprechenden am Kapselgehäuse 1 angeordneten Haken 18 eingehängt.

Vor der Montage der Tragplatte 12 und der Kabeltrommel 13 an dem Kapselgehäuse 1 werden diese beiden Bauteile bereits zu einer Montageeinheit zusammengefügt. Hierzu ist an der Tragplatte 12 ein Nabenansatz 19 vorhanden, auf den die Kabeltrommel 13 mit einer an ihrem feststehenden Gehäuseteil 16 ausgebildeten Nabenöffnung 20 aufsteckbar ist. Am Nabenansatz 19 sind ferner Kontaktelemente 21 angebracht, die mit auf der Tragplatte 12 angeordneten elektrischen Steuerelementen, z.B. einem Ein-Aus-Schalter 23 elektrisch verbunden sind. In der Nabenöffnung 20 befinden sich entsprechende, zu den Kontaktelementen 21 passende mit den Anschlußkabel 14 verbundene Gegenkontaktelemente 22. Beim Anstecken der Kabeltrommel 13 an die Tragplatte 12 gelangen die Kontaktelemente 21 und die Gegenkontaktelemente 22 in Kontaktverbindung und es wird somit ohne einen gesonderten Montagevorgang eine elektrische Verbindung zwischen dem Anschlußkabel 14 und den auf der Tragplatte 12 befindlichen Steuerelementen hergestellt.

Auf der Tragplatte 12 können die für eine Drehzahlsteuerung des Motors 5 notwendigen Bauelemente, wie Widerstände, Kondensatoren, steuerbare Halbleiter sowie Potentiometer angeordnet und durch geeignete elektrische Verbindungselemente, z.B. aufkaschierte Kupferbahnen, verbunden sein.

In FIG 2 ist ein an der Tragplatte 12 angeordnetes, mit seiner Leistungsstrecke im Stromkreis des Motors 5 liegendes steuerbares Halbleiterschaltelement 24 erkennbar. Dieses Halbleiterschaltelement 24 ist an der Tragplatte 12 über deren einen Seitenrand 25 vorstehend angeordnet und ragt in eine Nebenluftöffnung 26 des Kapselgehäuses 1. Über diese Nebenluftöffnung 26 wird vom Gebläse 4 Luft angesaugt und somit das Halbleiterschaltelement 24 gekühlt.

Wie die FIG 3 zeigt, befindet sich an der Tragplatte 12 ein Drehpotentiometer 27, das mit einer am Deckelteil 2 drehbar gelagerten Verstellspindel 28 gekoppelt ist. Die Verstellspindel 28 besitzt eine wendelförmige Gleitbahn 28a, an der ein in der Zeichnung nicht dargestellter, am Staubsaugergehäuse angeordneter Schieber entlangführbar ist. Hierdurch wird die Verstellspindel und damit das Drehpotentiometer 27 entsprechend verdreht. Da die Widerstandsbahn des Drehpotentiometers 27 in dem Steuerkreis des steuerbaren Halbleiterschaltelementes 24 liegt, wird dessen Ansteuerung durch eine Verstellung des Drehpoteniometers 24 geändert und damit der Motor 5 in seiner Drehzahl gesteuert. Weitere für die Steuerung notwendige Bauelemente sind der Übersichtlichkeit halber in der Zeichnung nicht gesondert dargestellt.

Für die elektrische Verbindung des Motors 5 mit den entsprechenden, auf der Tragplatte 12 angeordneten Steuerelementen sind in einer Tasche 29 des Kapselgehäuses 1 Steckkontakte 30 eingesetzt. Diese Steckkontakte 30 sind über flexible Leitungen 31 mit den Anschlußklemmen 32 des Motors 5 verbunden. An der Tragplatte 12 sind mit den entsprechenden Steuerelementen verbundene Gegensteckkontakte 33 vorgesehen, die beim Anstecken der Tragplatte 12 an das Kapselgehäuse 1 mit den Steckkontakten 30 in Kontaktverbindung kommen. Damit ist auch für die Herstellung der elektrischen Verbindung zwischen dem auf der Tragplatte 12 angeordneten Steuerteil und dem Motor 5 kein gesonderter Montagevorgang erforderlich.

Die einzelnen Elemente der Baueinheit sind, wie dies vorstehend erläutert ist, durch bloße Steckmontage zu der Baueinheit zusammenfügbar, wobei gleichzeitig alle erforderlichen elektrischen Verbindungen zwischen den einzelnen Elementen hergestellt werden. Derartige Steckvorgänge können leicht von Montageautomaten durchgeführt werden, so daß die Baueinheit insbesondere für eine Automaten-Fertigung geeignet ist. Die Baueinheit ist nach der Montage der einzelnen Elemente voll funktionsfähig und kann daher vor dem Einbau in ein Staubsaugergehäuse einer Funktionsprüfung unterzogen werden.

Der Einbau der Baueinheit in ein Staubsaugergehäuse kann ebenfalls nach dem Steckprinzip erfolgen, in dem in dem Einbauraum des Staubsaugergehäuses entsprechende Steckaufnahmen für das Kapselgehäuse 1 vorgesehen sind, in die das Kapselgehäuse 1 einsetzbar ist. Der Einbauraum wird nach dem Einsetzen des Kapselgehäuses 1 durch einen aufsetzbaren Gehäuseteil überdeckt, durch den das Kapselgehäuse 1 in den Steckaufnahmen des Einbauraumes gesichert wird. An diesem aufsetzbaren Gehäuseteil sind ferner die entsprechenden Bedienelemente für den Ein-Aus-Schalter 23 und die Verstellspindel 28 angeordnet. Außerdem kann dieser Gehäuseteil auch mit einem Luftauslaß versehen sein, durch den der über die Ausblasöffnung 34 des Kapselgehäuses 1 ausströmende Luftstrom wieder aus dem Staubsaugergehäuse austreten kann.

## Patentansprüche

1. Baueinheit für einen Staubsauger, welche Einheit ein in einen entsprechenden Einbauraum des Staubsaugers einsetzbares Kapselgehäuse aufweist, in das ein Gebläseaggregat (4,5) eingebaut ist und an dem sowohl eine das Anschlußkabel (14) des Staubsaugers tragende Kabeltrommel (13) als auch eine mit den für den Betrieb des Staubsaugers erforderlichen elektrischen Steuerelementen bestückte Tragplatte (12) angebaut sind, wobei die an der Tragplatte (12) angeordneten und durch an der Tragplatte (12) vorgesehene elektrische Verbindungselemente untereinander funktionsgerecht verbundenen Steuerelemente mittels an der Tragplatte (12) vorgesehener Kontaktelemente (21,22 und 30,33) auch mit dem Anschlußkabel (14) und dem Motor (5) des Gebläseaggregates (4,5) verbindbar sind.

2. Baueinheit nach Anspruch 1,
**dadurch gekennzeichnet**,
daß die Tragplatte (12) mit einem vorstehenden Nabenansatz (19) versehen ist, auf den die Kabeltrommel (13) mit einer entsprechenden Nabenöffnung (20) aufsteckbar ist, daß ferner an dem Nabenansatz (19) mit auf der Tragplatte (12) angeordneten Steuerelementen verbundene Kontaktelemente (21) angeordnet sind, die beim Aufstecken der Kabeltrommel (13) auf den Nabenansatz (19) in Kontaktverbindung zu entsprechenden, in der Nabenöffnung (20) angeordneten, mit dem Anschlußkabel (14) verbundenen Gegenkontaktelementen (22) gelangen.

3. Baueinheit nach Anspruch 2,
**dadurch gekennzeichnet**,
daß die mit der Kabeltrommel (13) zusammengefügte Tragplatte (12) mit am Kapselgehäuse (1) vorgesehenen Halteelementen (15 und 17) koppelbar ist.

4. Baueinheit nach Anspruch 3,
**dadurch gekennzeichnet**,
daß am Kapselgehäuse (1) U-förmige Schienen (15) vorgesehen sind, in die die Tragplatte (12) einsteckbar ist.

5. Baueinheit nach Anspruch 3 oder 4,
**dadurch gekennzeichnet**,
daß am feststehenden Gehäuseteil (16) der Kabeltrommel (13) Befestigungselemente (17) vorgesehen sind, die mit entsprechenden Halteelementen (18) des Kapselgehäuses (1) verbindbar sind.

6. Baueinheit nach Anspruch 4 und 5,
**dadurch gekennzeichnet**,
daß an der Kabeltrommel (13) als Befestigungselemente Ösen (17) vorgesehen sind, die auf hakenförmig ausgebildete Halteelemente (18) des Kapselgehäuses (1) aufsteckbar sind.

7. Baueinheit nach einem oder mehreren der vorhergehenden Ansprüche, **dadurch gekennzeichnet**,
daß am Kapselgehäuse (1) mit den elektrischen Anschlußklemmen (32) des Motors (5) verbundene Steckkontakte (30) vorgesehen sind, die beim Ankoppeln der Tragplatte (12) an das Kapselgehäuse (1) mit entsprechenden, an der Tragplatte (12) vorgesehenen Gegensteckkontakten (33) in Kontaktverbindung gelangen.

8. Baueinheit nach einem oder mehreren der vorhergehenden Ansprüche, mit einem drehzahlsteuerbaren Motor für das Gebläse,
**dadurch gekennzeichnet**,
daß an der Tragplatte (12) ein über deren Seitenkontur (25) vorstehendes, steuerbares Halbleiterschaltelement (24) angeordnet ist, daß im an das Kapselgehäuse (1) angebauten Zustand der Tragplatte (12) vor eine am Kapselgehäuse (1) vorgesehene Nebenluftöffnung (26) ragt.

## Claims

1. A structural unit for a vacuum cleaner, which unit comprises a capsule housing, which can be inserted into a corresponding assembly space in the vacuum cleaner and in which a fan unit (4, 5) is fitted and on which are mounted both a cable drum (13) carrying the connecting cable (14) for the vacuum cleaner and a support plate (12) fitted with the electrical control elements required for operating the vacuum cleaner, the control elements arranged on the support plate (12) and connected to one another according to function by electrical connecting elements provided on the support plate (12) being connectable by means of contact elements (21, 22 and 30, 33) provided on the support plate (12) to the connecting cable (14) and the motor (5) of the fan unit (4, 5).

2. A structural unit according to claim 1, characterised in that the support plate (12) is provided with a projecting hub attachment (19), onto which the cable drum (13) can be placed via a corresponding hub aperture (20), furthermore contact elements (21) are arranged on the hub attachment (19), which contact elements are connected to control elements arranged on the support plate (12) and when the cable drum (13) is placed onto the hub attachment (19) are electrically contacted with corresponding counter contact elements (22), which are arranged in the hub aperture (20) and are connected to the connecting cable (14).

3. A structural unit according to claim 2, characterised in that the support plate (12) joined to the cable drum (13) can be coupled to securing elements (15 and 17) provided on the capsule housing (1).

4. A structural unit according to claim 3, characterised in that U-shaped rails (15), into which the support plate (12) can be inserted, are provided on the capsule housing (1).

5. A structural unit according to claim 3 or 4, characterised in that securing elements (17) are provided on the stationary housing element (16) of the cable drum (13) and can be connected to corresponding retaining elements (18) on the capsule housing (1).

6. A structural unit according to claims 4 and 5, characterised in that eyelets (17) are provided on the cable drum (13) as securing elements which can be attached to hook-shaped retaining elements (18) on the capsule housing (1).

7. A structural unit according to one or more of the preceding claims, characterised in that plug contacts (30), which are connected to the electrical terminal clamps (32) of the motor (5), are provided on the capsule housing (1) and are electrically contacted with corresponding counter plug contacts (33) provided on the support plate (12) when the support plate (12) is coupled to the capsule housing (1).

8. A structural unit according to one or more of the preceding claims, with a rotational speed-controlled motor for the fan, characterised in that a controllable semiconductor switching element (24) is arranged on the support plate (12), which semiconductor switching element projects beyond the lateral contour (25) of the support plate (12) and extends into an auxiliary air aperture (26) provided in the capsule housing (1) when the support plate (12) is attached to the capsule housing (1).

## Revendications

1. Unité de montage pour un aspirateur, cette unité ayant un boîtier d'encapsulation pouvant être inséré dans une zone de montage correspondante de l'aspirateur et dans lequel est monté un ensemble ventilateur (4,5) et sur lequel sont montés un tambour (13) à câble, qui porte le câble de raccordement (14) de l'aspirateur, ainsi qu'une plaque de support (12) équipée des éléments électriques de commande nécessaires au fonctionnement de l'aspirateur, les éléments de commande, qui sont disposés sur la plaque de support (12) et sont reliés entre eux, d'une manière correcte pour le fonctionnement, par des éléments électriques de liaison prévus sur la plaque de support (12), peuvent être réunis au moyen d'éléments (21, 22 et 30, 33) de contact, prévus sur la plaque de support (12), également au câble (14) de raccordement et au moteur (5) de l'ensemble ventilateur (4,5).

2. Unité de montage suivant la revendication 1, caractérisée par le fait que la plaque de support (12) comporte un embout (19) saillant formant moyeu, sur lequel le tambour (13) à câble peut être emmanché par une ouverture (20) du moyeu correspondante, qu'en outre sur l'embout (19) de moyeu sont disposés des éléments (21) de contact, qui sont reliés à des éléments de commande disposés sur la plaque de support (12) et qui, lors de l'emmanchement du tambour (13) à câble sur l'embout (19) formant moyeu, viennent en contact avec des contre-éléments de contact correspondants (22), qui sont disposés dans l'ouverture (20) du moyeu et sont reliés au câble (14) de raccordement.

3. Unité de montage suivant la revendication 2, caractérisée par le fait que la plaque de support (12), qui est jointe au tambour (13) à câble, peut être couplée à des éléments (15 et 17) de maintien prévus sur le boîtier (1) d'encapsulation.

4. Unité de montage suivant la revendication 3, caractérisée par le fait que les rails (15) en forme de U, dans lesquels la plaque de support (12) peut être enfichée, sont prévus sur le boîtier (1) d'encapsulation.

5. Unité de montage suivant la revendication 3 ou 4, caractérisée par le fait que sur la partie (16) fixe du boîtier du tambour (13) à câble sont prévus des éléments (17) de fixation, qui peuvent être reliés à des éléments (19) de maintien correspondants du boîtier (1) d'encapsulation.

6. Unité de montage suivant les revendications 4 et 5, caractérisée par le fait que sur le tambour (13) à câble sont prévus, comme éléments de fixation, des oeillets (17), qui peuvent être emmanchés sur des éléments (18) de maintien, en forme de crochets, du boîtier (1) d'encapsulation.

7. Unité de montage suivant une ou plusieurs des revendications précédentes, caractérisée par le fait que sur le boîtier (1) d'encapsulation sont prévus des contacts (30) à fiche, qui sont reliés aux bornes (32) électriques de raccordement du moteur (5) et qui, lors du couplage de la plaque de support (12) au boîtier (1) d'encapsulation, viennent en contact avec des contre-contacts (33) à fiche correspondants prévus sur la plaque de support (12).

8. Unité de montage suivant une ou plusieurs des revendications précédentes, comportant un moteur, dont la vitesse de rotation peut être commandée, pour le ventilateur, caractérisée par le fait que sur la plaque de support (12) est disposé un élément (24) de commutation à semiconducteurs commandable, qui fait saillie au-delà du contour (25) latéral de la plaque de support et qui, lorsque la plaque de support (12) est à l'état monté sur le boîtier (1) d'encapsulation, fait saillie d'une ouverture d'air secondaire (26), prévue dans le boîtier (1) d'encapsulation.
